# EUROPÄISCHE PATENTSCHRIFT

(11) **EP 1 777 356 B1**
(45) Veröffentlichungstag und Bekanntmachung des Hinweises auf die Patenterteilung: **01.04.2009**
(21) Anmeldenummer: 06120878.1
(22) Anmeldetag: 19.09.2006
(51) Int. Cl.: E04D 13/03

(54) **Klapp-Schwing-Dachfenster**
Tilting/oscillating roof window
Fenêtre basculante/oscillante de toiture

(30) Priorität: 24.10.2005 DE 202005016628 U
(43) Veröffentlichungstag der Anmeldung: 25.04.2007
(73) Patentinhaber: HEIM & HAUS Holding GmbH, 47169 Duisburg-Hamborn (DE)
(72) Erfinder: Nühlen, Heinz-Theo, 46535, Dinslaken (DE)
(74) Vertreter: Rupprecht, Kay

(56) Entgegenhaltungen:
- EP-A- 0 874 102
- DE-U1- 9 406 636
- DE-U1- 9 406 929

## Beschreibung

Vorliegende Erfindung betrifft ein Klapp-Schwing-Dachfenster, mit einem Blendrahmen und einem Fensterrahmen, der über einen Klapprahmen über eine erste Schwenkachse insbesondere an einem oberen Stirnseitenbereich des Blendrahmens zwischen einer Fensterschließstellung und einer Fensteröffnungsstellung verschwenkbar ist, wobei der Fensterrahmen im wesentlichen in Längsmitte um eine zweite Drehachse verschwenkbar im Klapprahmen gelagert ist, so dass er wenigstens aus der Fensteröffnungsstellung in eine Fensterreinigungsstellung verschwenkbar ist.

Oben genannte Klapp-Schwing-Dachfenster sind aus dem Stand der Technik bekannt, wobei üblicherweise vom Fensterrahmen ein Fensterglas oder ein anderes transluzentes Fensterelement gehalten wird. Natürlich kann aber auch stattdessen ein opakes Fensterelement oder jedes andere Einsatzelement im Fensterrahmen angeordnet sein. Der Vorteil dieser Klapp-Schwing-Dachfenster liegt darin, dass durch das Verschwenken des Fensterrahmens um seine Querachse innerhalb des Klapprahmens die ursprüngliche Fensterau-Benseite nach innen verschwenkt wird wodurch aufgrund der einfacheren Zugänglichkeit eine Reinigung des Fensterrahmens und auch des darin gelagerten Fensterelements oder eines zuvor genannten dergleichen Elementes vereinfacht wird.

Diesen Fenstern liegt allerdings der Nachteil zugrunde, dass der Fensterrahmen u.a. in der Fensterreinigungsstellung in einem sehr labilen Gleichgewicht steht und insbesondere bei Reinigungsarbeiten ungewollt verschwenkt.

Vorliegender Erfindung liegt also die Aufgabe zugrunde ein Klapp-Schwing-Dachfenster der vorgenannten Art anzugeben, das eine kostengünstige Arretierung des Klapp-Schwing-Dachfensters u. a. zu Reinigungszwecken ermöglicht.

DE 9 406 929 U offenbart ein Klapp-Schwing-Dachfenster nach dem Oberbegriff des Anspruchs 1.

Vorliegende Aufgabe wird durch ein Klapp-Schwing-Dachfenster gemäß Patentanspruch 1 gelöst.

Insbesondere wird diese Aufgabe also durch ein Klapp-Schwing-Dachfenster, mit einem Blendrahmen und einem Fensterrahmen, gelöst, der über einen Klapprahmen um eine erste Schwenkachse insbesondere an einem oberen Stirnseitenbereich des Blendrahmens zwischen einer Fensterschließstellung und einer Fensteröffnungsstellung verschwenkbar ist, wobei der Fensterrahmen im wesentlichen in Längsmitte um eine zweite Drehachse verschwenkbar im Klapprahmen gelagert ist, sodass er wenigstens aus der Fensteröffnungsstellung in eine Fensterreinigungsstellung verschwenkbar ist, und wobei der Blendrahmen wenigstens einen Verriegelungsblock und der Fensterrahmen wenigstens ein Verriegelungselement aufweist, das in der Fensterschließstellung mit wenigstens einer Verriegelungsaufnahme des Verriegelungsblocks in Verriegelungseingriff bringbar ist und wobei am Fensterrahmen wenigstens ein Reinigungsverriegelungselement vorgesehen ist, dass in der Fensterreinigungsstellung mit der wenigstens einen Verriegelungsaufnahme des Verriegelungsblocks in Verriegelungseingriff bringbar ist.

Der Vorteil des erfindungsgemäßen Klapp-Schwing-Dachfensters liegt darin, dass der Verriegelungsblock als ein Multifunktionselement sowohl zur Verriegelung des Fensters in der Fensterschließstellung als auch zur Verriegelung des Fensters in der Fensterreinigungsstellung verwendet werden kann, sodass sich die Montagekosten für entsprechende Verriegelungsaufnahmen als auch die Herstellungskosten aufgrund der reduzierten Teile verringern.

Bei dem erfindungsgemäßen Klapp-Schwing-Dachfenster sind dabei der Verriegelungsblock am Blendrahmen, dass Verriegelungselement am Fensterrahmen und das Reinigungsverriegelungselement am Fensterrahmen so angeordnet, dass das Verriegelungselement des Fensterrahmens in der Schließstellung in wenigstens eine Verriegelungsaufnahme am Verriegelungsblock eingreift und nach dem Verschwenken des Fensterrahmens in die Fensterreinigungsstellung, in der die ursprüngliche Fensteraußenseite in Richtung der ursprünglichen Fensterinnenseite zeigt, das Reinigungsverriegelungselement in die Verriegelungsaufnahme am Verriegelungsblock eingreift.

Natürlich ist es auch möglich das erfindungsgemäße Klapp-Schwing-Dachfenster so auszubilden, dass das Verschwenken des Fensterrahmens in die Fensterreinigungsstellung schon vor dem Erreichen der Fensteröffnungsstellung erfolgen kann. Vorteilhafterweise ist zudem zum Verschwenken des Fensterrahmens aus der ursprünglichen Position im Klapprahmen, wie aus dem Stand der Technik bekannt, ein lösbares Arretierungselement vorgesehen, dass nach dem Endriegeln die feste Verbindung zwischen Fensterrahmen und Klapprahmen löst, wodurch der Fensterrahmen im Klapprahmen um seine Querachse verschwenkbar wird. Zudem ist es denkbar, den Fensterrahmen und den Fensterahmen so anzuordnen, das das Verschwenken zwischen der Fensterschließstellung und der Fensteröffnungsstellung nicht um die erste Drehachse am oberen Stirnseitenbereich des Blendrahmens, sondern um eine Drehachse am Fensterrahmen erfolgt, die parallel zum oberen Stirnseitenbereichs des Blendrahmens weiter in Längsrichtung des Fensterahmens verläuft.

Ein weiterer, insbesondere bei Klapp-Schwing-Dachfenstern aus Hohlprofilen gewichtiger Vorteil, liegt darin, dass sich die Anzahl der Montagestellen am Blendrahmen bzw. am Fensterrahmen reduziert, da weniger Verriegelungsaufnahmen montiert werden müssen. Dies reduziert die Anzahl an zur umgebenden Atmosphäre "offenen" Holkammern, was u.a. die Dämmeigenschaften des Klapp-Schwing-Dachfensters verbessert.

Vorzugsweise weist dabei der Verriegelungsblock eine untere und eine obere Verriegelungsaufnahme auf, die derart ausgebildet sind, dass das Verriegelungselement in der Fensterschließstellung mit der unteren Verriegelungsaufnahme und in einer Fensterspaltlüftungsstellung mit der oberen Verriegelungsaufnahme in Verriegelungseingriff bringbar ist. Auf diese Weise kommt dem Verriegelungsblock also eine dritte Funktion, nämlich die Arretierung des Fensterrahmens bzw. des gesamten Fensters in der Fensterspaltlüftungsstellung zu. Unter der Fensterspaltlüftungsstellung wird hier eine Stellung des Fensterrahmens verstanden, in der zwischen dem Fensterrahmen und dem Blendrahmen ein Spalt gebildet wird, der beispielsweise die kontinuierliche Belüftung eines zugehörigen Innenraumes, beispielsweise einer Wohnung erlaubt. Vorzugsweise sind die untere und die obere Verriegelungsaufnahme dabei so gewählt, dass sich ein Spalt ergibt, der auch bei Schlagregen im wesentlichen den Wassereintritt von der Witterungsseite verhindert. Natürlich ist es denkbar nicht nur zwei Verriegelungsaufnahmen sondern mehrere Verriegelungsaufnahmen am Schließblock anzuordnen, sodass mehrere Fensterspaltlüftungsstellungen einstellbar sind. Darüber hinaus ist es möglich das Verriegelungselement am Fensterrahmen derart auszubilden, dass auch hier unterschiedliche Fensterspaltlüftungsstellungen einstellbar sind.

Vorzugsweise weist das Verriegelungselement ein parallel zur Ebene des Fensterrahmens angeordnetes verschwenkbares Hakenelement auf. Zu dem ist es bevorzugt, dass wenigstens eine Verriegelungsaufnahme des Schließblocks als wenigstens ein in der Fensterschließstellung im wesentlichen senkrecht zur Verschwenkebene des Hakenelements verlaufender Längsschlitz zum Eingreifen des Verriegelungselementes und/oder des Reinigungselementes ausgebildet ist. Diese beiden Ausbildungen ermöglichen zum einen die sichere Arretierung des Fensterrahmens über das verschwenkbare Hakenelement im Verriegelungsblock und führen zum anderen zu einer sehr kostengünstigen und in ihren Abmessungen kompakten Verriegelungseinrichtung. Ein weiterer Vorteil der als Längsschlitz ausgebildeten Verriegelungsaufnahme liegt darin, dass insbesondere in der Fensterreinigungsstellung das Reinigungsverriegelungselement am Fensterrahmen sehr einfach in die Verriegelungsaufnahme am Verriegelungsblock einsetzbar ist. Eine genaue Justierung der Fensterposition zum Verriegeln ist aufgrund des als Längsschlitz ausgebildeten Verriegelungsaufnahme nicht nötig.

Zudem sind die eine oder die mehreren Verriegelungsaufnahmen am Schließblock und das Verriegelungselement am Fensterrahmen so ausgebildet, dass eine sichere Verriegelung des Fensters in den jeweiligen Fensterstellungen gewährleistet ist, sodass ein ungewolltes Öffnen oder Schließen in Folge von starkem Wind, Schneelast oder aber auch durch einen Eindringling verhinderbar ist.

Vorzugsweise ist das Reinigungsverriegelungselement an einem Eckbereich insbesondere einem unteren Eckbereich des Fensterrahmens angeordnet. Diese Anordnung garantiert die leichte Zugänglichkeit des Reinigungsverriegelungselementes und ermöglicht zudem die Verwendung von aus dem Stand der Technik bekannten preiswerten verschiebbaren Zapfenelementen oder ähnlichen Schiebeelementen, zur Bildung des Verriegelungseingriffs zwischen Reinigungsverriegelungselement und Verriegelungsaufnahme.

Bei Klapp-Schwing-Dachfenstern bei denen der Fensterrahmen einzelne Profilelemente aufweist, die an Stoßbereichen, insbesondere den Eckbereichen des Fensterrahmens über wenigstens je ein Verbindungselement miteinander verbunden sind, ist das Reinigungsverriegelungselement vorzugsweise in das Verbindungselement integriert. Diese Ausbildung ermöglicht in besonderem Maße die kostengünstige Herstellung des Klapp-Swing-Fensters, da zur Ausrüstung eines Klapp-Schwing-Dachfensters mit dem erfindungsgemäßen Verriegelungssystem lediglich das Verbindungselement zur Aufnahme des Reinigungsverriegelungselementes angepasst werden muss. Infolge der integrierten Ausführung werden zudem die Montageschritte bei der Komplettierung des Klapp-Schwing-Dachfensters reduziert.

Der Verriegelungsblock ist vorzugsweise auf der Fensteraußenseite des Blendrahmens angeordnet, sodass u.a. auch eine nachträgliche Ausrüstung eines Fensters mit dem Verriegelungsblock möglich ist, ohne das umfangreiche Änderungen am Blendrahmen nötig sind. Natürlich ist es aber auch denkbar den Verriegelungsblock in den Blendrahmen zu integrieren oder integral mit diesem auszubilden, was eine zusätzliche Kostenersparnis bei der Produktion des erfindungsgemäßen Klapp-Schwing-Dachfensters bedeut. Vorteilhaft bei der integralen Ausbildung des Verriegelungsblockes mit dem Blendrahmen ist darüber hinaus, dass im Blendrahmen keine Montagedurchdringungen gebildet werden, die beispielsweise zu einem Eindringen von Niederschlagswasser oder zur Bildung einer Kältebrücke infolge offener Hohlkammer führen.

Vorzugsweise ist der Verriegelungsblock derart auf dem Blendrahmen angeordnet, dass der in die Fensterstellung verschwenkte Fensterrahmen im wesentlichen einer senkrechten Position verriegelbar ist. In dieser Position ist die Reinigung des Fensterrahmens bzw. des darin angeordneten Fensterelementes besonders einfach, wobei dann das Klapp-Schwing-Dachfenster ähnlich einem vertikalen, aus dem Stand der Technik bekannten Standardfenster reinigbar ist.

Weitere Ausführungsformen der Erfindung ergeben sich aus den Unteransprüchen.

Nachfolgend wird die Erfindung anhand eines Ausführungsbeispiels beschrieben, dass anhand der Abbildungen näher erläutert wird. Hierbei zeigen:
- Figur 1 eine stilisierte Seitenansicht einer Ausführungsform des Klapp-Schwing-Dachfensters in Schließstellung.
- Figur 2 eine stilisierte Seitenansicht der Ausführungsform aus Figur 1 in Fensterspaltlüftungs stellung.
- Figur 3 eine stilisierte Seitenansicht der Ausführungsform aus Figur 1 in Fensteröffnungsstellung.
- Figur 4 eine stilisierte Seitenansicht der Ausführungsform aus Figur 1 mit teilverschwenktem Fensterrahmen.
- Figur 5 eine stilisierte Seitenansicht der Ausführungsform aus Figur 1 in Fensterreinigungsstellung.
- Figur 6 einen Querschnitt eines Details der Ausführungsform aus Figur 1 in Fensterschließstellung gemäß der Schnittlinie VI-VI aus Figur 1.
- Figur 7 einen Querschnitt eines Details der Ausführungsform aus Figur 1 in Fensterspaltlüftungsstellung gemäß der Schnittlinie VII-VII aus Figur 2 und
- Figur 8 einen Querschnitt eines Details der Ausführungsform aus Figur 1 in Fensterreinigungsstellung gemäß der Schnittlinie VIII-VIII aus Figur 5.

Bei der nachfolgenden Figurenbeschreibung werden für gleiche und gleich wirkende Bauteile die selben Bezugszeichen verwendet.

Die Figuren 1 bis 5 zeigen eine stilisierte Seitenansicht einer Ausführungsform des erfindungsgemäßen Klapp-Schwing-Dachfensters 1 in unterschiedlichen Fensterpositionen. So ist in Figur 1 das Klapp-Schwing-Dachfenster 1 in einer Fensterschließstellung S_{S}, in Figur 2 in einer Fensterspaltlüftungsstellung S_{L}, in Figur 3 in einer Fensteröffnungsstellung S_{OE} und in Figur 5 in einer Fensterreinigungsstellung S_{R} dargestellt.

Das Klapp-Swing-Dachfenster 1 ist bei dieser Ausführungsform in ein ziegelgedecktes Schrägdach 40 eingebaut, wobei natürlich auch andere Dachdeckungsmaterialien, Dachkonstruktionen bzw. Dachneigungswinkel denkbar sind.

Das Klapp-Schwing-Dachfenster 1 weist einen Blendrahmen 2 auf, der, wie aus dem Stand der Technik bekannt über einen separaten oder integrierten Eindeckrahmen (nicht dargestellt) mit der Dachkonstruktion 40 dichtend verbunden wird. An einer oberen Stirnseite 8 des Blendrahmens 2 ist, wie unter anderem in Figur 2 dargestellt, ein Klapprahmen 6 angeordnet, der seinerseits einen Fensterrahmen 4 trägt. Über diesen an der oberen Stirnseitenwand 8 der schwenkbar angeschlagenen Klapprahmens 6 ist der Fensterrahmen 4 um eine erste Schwenkachse A₁ zwischen der Fensterschließstellung S_{S} und der Fensteröffnungsstellung S_{OE} verschwenkbar. Dabei ist der Fensterrahmen 4 im wesentlichen in Längsmitte am Klapprahmen 6 verschwenkbar gehalten und über eine zusätzliche lösbare Schwenkarretierung (nicht dargestellt) im Bereich der oberen Stirnseitenwand 8 im Klapprahmen 6 arretiert, sodass sich zwischen dem Klapprahmen 6 und dem Fensterrahmen 4 eine starre Lagerung ergibt. Nach dem Lösen dieser Schwenkarretierung (nicht dargestellt) kann der Fensterrahmen 4 um eine zweite Schwenkachse A₂ im Klapprahmen 6 verschwenkt werden.

Auf dem Blendrahmen 2 ist ein Schließblock 10 angeordnet, der eine obere und eine untere Verriegelungsaufnahme 14; 12 umfasst. Korrespondierend dazu ist am Fensterrahmen 4 ein Verriegelungselement 20 angeordnet (siehe Figur 3). Das Verriegelungselement 20 und der Schließblock 10 sind dabei so am Fensterrahmen 4 bzw. am Blendrahmen 2 angeordnet, dass ein am Verriegelungselement 20 ausgebildetes Hakenelement 22 (siehe Figur 6) in Fensterschließstellung S_{S} in die untere Verriegelungsaufnahme 12 und in der Fensterspaltlüftungsstellung S_{L} in die obere Verstellungsaufnahme 14 des Schließblockes 10 eingreift. Durch den Eingriff des Hakenelementes 22 in die entsprechenden Verriegelungsaufnahmen 12; 14 wird der Fensterrahmen 4 in der jeweiligen Fensterstellung S_{S}; S_{L} derart sicher gegen den Blendrahmen 2 verriegelt, dass ein ungewolltes Öffnen oder Schließen, sei es durch Schneelasten, Windeinfluss oder aber auch durch Eindringlinge, verhindert wird. Darüber hinaus ist die obere Verriegelungsaufnahme 14 derart angeordnet, dass der sich in der Fensterspaltlüftungsstellung S_{L} ergebende Spalt 24 (siehe Figur 2) so ausgebildet ist, dass ein Eindringen von Schlagwasser, Regen etc. verhindert wird.

Soll das Klapp-Schwing-Dachfenster 1 gereinigt werden, kann, nach dem Lösen der vorgenannten Schwenkarretierung (nicht dargestellt) zwischen Klapprahmen 6 und Fensterrahmen 4, der Fensterrahmen 4 im Klapprahmen 6 aus der Fensteröffnungsstellung S_{OE} in die Fensterreinigungsstellung S_{R} verschwenkt werden, wobei dann die ursprüngliche Fensteraußenseite 3 im wesentlichen nach innen in Richtung der ursprünglichen Fensterinnenseite 5 zeigt. Wie in Figur 5 deutlich sichtbar ist auf diese Weise eine einfache Reinigung der Fensteraußenseite 3 möglich.

Um beim Reinigen ein unbeabsichtigtes Umklappen des Fensterrahmens 4 zu verhindern, weist dieser in einem Eckbereich 16 (siehe Figur 8) ein Reinigungsverriegelungselement 30 auf, dass in der Fensterreinigungsstellung S_{R} wenigstens in eine der Verriegelungsaufnahmen 12; 14 im Schließblock 10 einriegelbar ist.

Natürlich ist es aber auch denkbar das Reinigungsverriegelungselement 30 nicht wie bei dieser Ausführungsform in einem Eckbereich 16 des Fensterrahmens 4 sondern beispielsweise weiter in Richtung der Längsmitte des Fensterrahmens 4 anzuordnen.

Vorzugsweise ist zudem der Schließblock 10 aus einem nicht rostenden und witterungsresistenten Material hergestellt, um Beschädigungen durch Witterungseinflüsse etc. zu vermeiden. Natürlich ist es aber auch, wie eingangs schon erwähnt möglich, den Schließblock 10 integral mit dem Blendrahmen 2 auszubilden, was zur reduzierten Fabrikationskosten führt.

Die Figuren 6 und 7 zeigen einen Querschnitt durch die Ausführungsform aus Figur 1 entlang der Schnittlinien VI-VI bzw. VII-VII aus Figur 1 bzw. Figur 2, wobei sich in Figur 6 entsprechend dazu Figur 1, dass Klapp-Schwing-Dachfenster 1 in Schließposition S_{S} und in Figur 7 entsprechend Figur 2 in Fensterspaltlüftungsposition S_{L} befindet. Gezeigt ist im Querschnitt der Blendrahmen 2 und der Fensterrahmen 4, die beide als Hohlkammerprofile ausgebildet sind. In dem Fensterrahmen 4 ist ein Fensterelement 7 in Form einer Isolierglasscheibe eingesetzt. In beiden Figuren 6 und 7 ist die Fensterrahmen-Fensterelementaußenseite 3 in Richtung der Blattoberseite und die Fensterinnenseite 5 in Richtung der Blattunterseite dargestellt. Weiter dargestellt ist der Schließblock 10, der die untere Verriegelungsaufnahme 12 und die obere Verriegelungsaufnahme 14 aufweist, die bei dieser Ausführungsform als Langschlitze ausgeführt sind. Der Schließblock 10 ist über entsprechende Montageelemente 26, in diesem Fall Treibschrauben, auf dem Blendrahmen 2 montiert.

In die zuvor genannten Verriegelungsaufnahmen 12; 14 greift je nach Fensterstellung das am Fensterrahmen 4 angeordnete Verriegelungselement 20 mit einem verschwenkbar am Verriegelungselement 20 ausgebildeten Hakenelement 22 verriegelnd ein. Somit ist das Klapp-Schwing-Dachfenster 1 sowohl in der Fensterschließstellung Sₛ (siehe Figur 6) als auch in der Fensterspaltlüftungsstellung S_{L} (siehe Figur 7) gegen unbeabsichtigtes und ungewünschtes Öffnen gesichert. Der in Figur 7 dargestellte Spalt 24, der sich in Fensterspaltlüftungsstellung S_{L} zwischen dem Blendrahmen 2 und dem Fensterrahmen 4 ergibt, ist dabei aufgrund der entsprechenden Ausbildung der Verriegelungsaufnahme 14 so gewählt, dass unbeabsichtigtes Eindringen von Schlagwasser, Regen etc. verhindert wird.

In Figur 8 ist ein detaillierter Querschnitt der Ausführungsform gemäß Figur 1 entlang der Schnittlinie VIII-VIII aus Figur 5 dargestellt. Das Klapp-Schwing-Dachfenster 1 befindet sich dabei in der Fensterreinigungsstellung S_{R}, wobei das Reinigungsverriegelungselement 30 verriegelnd in die obere Verriegelungsaufnahme 14 des Schließblockes 10 eingreift. Entgegen der Figuren 6 und 7 ist in Figur 8 also die ehemalige Fensteraußenseite 3 in Richtung der Blattunterseite und die ehemalige Fensterinnenseite 5 in Richtung der Blattoberseite dargestellt.

Das Reinigungsverriegelungselement 30 weist hier einen verschiebbaren Riegel 32 auf, der zur Arretierung des Fensterrahmens 4 entlang einer Verriegelungsachse A_{V} seitlich aus dem Fensterrahmen 4 herausschiebbar und mit der oberen Verriegelungsaufnahme 14 im Schließblock 10 in Verriegelungseingriff bringbar ist. Natürlich sind hier aber auch alle anderen aus dem Stand der Technik bekannten Verriegelungsvorrichtungen , wie verschwenk- oder kippbare Verriegelungshebel etc., denkbar.

Der Fensterrahmen 4 ist seinerseits als ein mehrteiliger Fensterrahmen ausgebildet und besteht aus Profilelementen 18, die in den Eckbereichen 16 über Verbindungselemente 17 verbunden sind. Bei dieser Ausführungsform ist das Verbindungselement 17 im Eckbereich 16 des Fensterahmens 4 ausgebildet und als ein Verbindungseckelement 17 ausgeführt. Das Verbindungseckelement 17 und das Profilelement 18 weisen eine Einsatznute 19 auf, in die das Reinigungsverriegelungselement 30 eingepasst ist. Auf diese Weise wird eine oberflächenbündige Anordnung des Reinigungsverriegelungselement garantiert, so dass es nicht zu Beschädigungen oder Verletzungen beim Umklappen des Fensterrahmens 4 kommt. Natürlich ist es aber auch denkbar, wie eingangs schon erwähnt, das Reinigungsverriegelungselement 30 lediglich im Verbindungselement 17 anzuordnen, ohne dass auch im Profilelement 18 eine Einsatznute 19 oder ähnliche Aufnahmen vorgesehen sind.

### Bezugszeichenliste

- 1: Dachfenster
- 2: Blendrahmen
- 3: Fensteraußenseite
- 4: Fensterrahmen
- 5: Fensterinnenseite
- 6: Klapprahmen
- 7: Fensterelement
- 8: oberer Stirnseitenbereich
- 10: Verriegelungsblock
- 12: obere Verriegelungsaufnahme
- 14: untere Verriegelungsaufnahme
- 16: Eckbereich
- 17: Verbindungselement
- 18: Profilelement
- 19: Einsatznute
- 20: Verriegelungselement
- 22: Hakenelement
- 24: Spalt
- 26: Montageelement
- 30: Reinigungsverriegelungselement
- 32: Sperrriegel
- 40: Dachkonstruktion
- S_{S}: Fensterschließstellung
- S_{OE}: Fensteröffnungsstellung
- S_{L}: Fensterspaltlüftungsstellung
- S_{R}: Fensterreinigungsstellung
- A_{V}: Verriegelungsachse
- A₁: erste Schwenkachse
- A₂: zweite Schwenkachse

## Patentansprüche

1. Klapp-Schwing-Dachfenster, mit
einem Blendrahmen (2) und
einem Fensterrahmen (4), der über
einen Klapprahmen (6) um eine erste Schwenkachse (A₁), insbesondere an einem oberen Stirnseitenbereich (8) des Blendrahmens (2) zwischen einer Fensterschließstellung (S_{S}) und einer Fensteröffnungsstellung (S_{OE}) verschwenkbar ist, wobei der Fensterrahmen (4) im wesentlichen in Längsmitte um eine zweite Drehachse (A₂ verschwenkbar im Klapprahmen (6) gelagert ist, so dass er wenigstens aus der Fensteröffnungsstellung (S_{OE}) in eine Fensterreinigungsstellung (S_{R}) verschwenkbar ist, und, mit
wenigstens einem Verriegelungsblock (10) am Blendrahmen (2),
wenigstens einem Verriegelungselement (20) am Fensterrahmen (4), das in der Fensterschließstellung (S_{S}) mit wenigstens einer Verriegelungsaufnahme (12;14) des Verriegelungsblocks (10) in Verriegelungseingriff bringbar ist, und mit
wenigstens einem Reinigungsverriegelungselement (30) am Fensterrahmen (4), **dadurch gekennzeichnet, daß** das Reinigungsverriegelungselement (30) in der Fensterreinigungsstellung (S_{R}) mit der wenigstens einen Verriegelungsaufnahme (12;14) des Verriegelungsblocks (10) in Verriegelungseingriff bringbar ist.

2. Klapp-Schwing-Dachfenster gemäß Anspruch 1,
**dadurch gekennzeichnet, dass**
der Verriegelungsblock (10) eine untere (12) und eine obere Verriegelungsaufnahme (14) aufweist, die derart ausgebildet sind, dass das Verriegelungselement (20) in der Fensterschießstellung (S_{S}) mit der unteren Verriegelungsaufnahme (12) und in einer Fensterspaltlüftungsstellung (S_{L}) mit der oberen Verriegelungsaufnahme (14) in Verriegelungseingriff bringbar ist.

3. Klapp-Schwing-Dachfenster gemäß Anspruch 1 oder 2,
**dadurch gekennzeichnet, dass**
das Verriegelungselement (20) ein parallel zur Ebene des Fensterrahmens (4) angeordnetes verschwenkbares Hakenelement (22) aufweist.

4. Klapp-Schwing-Dachfenster gemäß einem der vorhergehenden Ansprüche,
**dadurch gekennzeichnet, dass**
wenigstens eine Verriegelungsaufnahme (12;14) als wenigstens ein in der Fensterschießstellung (S_{S}) im wesentlichen senkrecht zur Verschwenkebene des Hakenelements (22) verlaufender Längsschlitz zum Eingreifen des Verriegelungselementes (20) und/oder des Reinigungsverriegelungselementes (30) ausgebildet ist.

5. Klapp-Schwing-Dachfenster gemäß einem der vorhergehenden Ansprüche,
**dadurch gekennzeichnet, dass**
das Reinigungsverriegelungselement (30) an einem Eckbereich (16), insbesondere einem unteren Eckbereich des Fensterrahmens (4) angeordnet ist.

6. Klapp-Schwing-Dachfenster gemäß einem der vorhergehenden Ansprüche,
**dadurch gekennzeichnet, dass**
das Reinigungsverriegelungselement (30) als ein verschiebbares Zapfenelement ausgebildet ist.

7. Klapp-Schwing-Dachfenster gemäß einem der vorhergehenden Ansprüche, wobei der Fensterrahmen (4) einzelne Profilelemente (18) aufweist, die an Stoßbereichen, insbesondere den Eckbereichen (16) des Fensterelementes (4) über wenigstens je ein Verbindungselement (17) miteinander verbunden sind,
**dadurch gekennzeichnet, dass**
das Reinigungsverriegelungselement (30) in das Verbindungselemente (17) integriert ist.

8. Klapp-Schwing-Dachfenster gemäß einem der vorhergehenden Ansprüche,
**dadurch gekennzeichnet, dass**
der Verriegelungsblock (10) auf einer Fensteraußenseite (3) auf dem Blendrahmen (2) angeordnet ist.

9. Klapp-Schwing-Dachfenster gemäß einem der vorhergehenden Ansprüche,
**dadurch gekennzeichnet, dass**
der Verriegelungsblock (10) integral mit dem Blendrahmen (2) ausgebildet ist

10. Klapp-Schwing-Dachfenster gemäß einem der vorhergehenden Ansprüche,
**dadurch gekennzeichnet, dass**
der Verriegelungsblock (10) derart am Blendrahmen (2) angeordnet ist, dass der in die Fensterreinigungsstellung (S_{R}) verschwenkte Fensterrahmen (4) im wesentlichen in einer bezüglich seiner Haupterstreckungsebene senkrechten Position verriegelbar ist.

## Claims

1. A top-hung/tilting dormer window comprising,
a window frame (2) and a
window casement (4), which is pivotable by means of
a hinged framework (6) about a first axis of rotation (A₁), in particular at an upper end region (8) of the window frame (2), between a closed-window position (S_{S}) and an opened-window position (S_{OE}), wherein the window casement (4) is pivotably mounted about a second axis of rotation (A₂) at essentially the longitudinal center of the hinged framework (6) such that it is at least pivotable out of the opened-window position (S_{OE}) into a window-cleaning position (S_{R}), and comprising
at least one locking block (10) on the window frame (2),
at least one latching element (20) on the window casement (4), which can be brought into locking engagement with at least one latch receiving element (12; 14) of the locking block (10) in the closed-window position (S_{S}),
and at least one cleaning latching element (30) on the window casement (4), **characterized in that** the cleaning latching element (30) can be brought into locking engagement with the at least one latch receiving element (12; 14) of the locking block (10) in the window-cleaning position (S_{R}).

2. The top-hung/tilting dormer window according to claim 1,
**characterized in that**
the locking block (10) comprises a lower (12) and an upper latch receiving element (14) configured such that the latching element (20) can be brought into locking engagement with the lower latch receiving element (12) in the closed-window position (S_{S}) and with the upper latch receiving element (14) in a cracked-window ventilation position (S_{L}).

3. The top-hung/tilting dormer window according to claim 1 or 2,
**characterized in that**
the latching element (20) comprises a pivotable hook element (22) arranged parallel to the plane of the window casement (4).

4. The top-hung/tilting dormer window according to any one of the preceding claims,
**characterized in that**
at least one latch receiving element (12; 14) is configured as at least one longitudinal slot extending substantially perpendicular to the pivoting plane of the hook element (22) in the closed-window position (S_{S}) for engaging the latching element (20) and/or the cleaning latching element (30).

5. The top-hung/tilting dormer window according to any one of the preceding claims,
**characterized in that**
the cleaning latching element (30) is arranged at a corner area (16), in particular a lower corner area of the window casement (4).

6. The top-hung/tilting dormer window according to any one of the preceding claims,
**characterized in that**
the cleaning latching element (30) is configured as a displaceable tappet element.

7. The top-hung/tilting dormer window according to any one of the preceding claims, wherein the window casement (4) comprises individual profiled elements (18) which are connected together at joining areas, in particular the corner areas (16) of the window element (4), by means of at least one respective connecting element (17),
**characterized in that**
the cleaning latching element (30) is integrated in said connecting element (17).

8. The top-hung/tilting dormer window according to any one of the preceding claims,
**characterized in that**
the locking block (10) is arranged on the window exterior (3) of the window frame (2).

9. The top-hung/tilting dormer window according to any one of the preceding claims,
**characterized in that**
the locking block (10) is integrally formed with the window frame (2).

10. The top-hung/tilting dormer window according to any one of the preceding claims,
**characterized in that**
the locking block (10) is arranged on the window frame (2) such that same can be locked in the window-cleaning position (S_{R}) in a position in the pivoted window casement (4) essentially perpendicular to its principal plane of extension.

## Revendications

1. Fenêtre de toit à ouverture par projection et par rotation, comprenant:
un cadre dormant (2), et
un cadre de fenêtre (4) qui peut être pivoté via un cadre basculant (6) autour d'un premier axe de pivotement (A1), en particulier au niveau d'une région latérale frontale supérieure (8) du cadre dormant (2) entre une position de fermeture (S_{S}) et une position d'ouverture (S_{OE}) de la fenêtre,
dans laquelle le cadre de fenêtre (4) est monté dans le cadre basculant (6), sensiblement au milieu de sa longueur, en pivotement autour d'un second axe de rotation (A2), de sorte qu'il est capable de pivoter au moins depuis la position d'ouverture (S_{OE}) jusque dans une position de nettoyage (S_{R}) de la fenêtre,
et comprenant
au moins un bloc de verrouillage (10) sur le cadre dormant (2),
au moins un élément de verrouillage (20) sur le cadre de fenêtre (4), qui peut être amené en engagement de verrouillage avec au moins une réception de verrouillage (12; 14) du bloc de verrouillage (10), dans la position de fermeture (S_{S}) de la fenêtre, et
au moins un élément de verrouillage de nettoyage (30) sur le cadre de fenêtre (4),
**caractérisée en ce que** l'élément de verrouillage de nettoyage (30) est susceptible d'être amené en engagement de verrouillage avec ladite au moins une réception de verrouillage (12; 14) du bloc de verrouillage (10) dans la position de nettoyage (S_{R}) de la fenêtre.

2. Fenêtre de toit à ouverture par projection et par rotation, selon la revendication 1,
**caractérisée en ce que** le bloc de verrouillage (10) comprend une réception de verrouillage inférieure (12) et une réception de verrouillage supérieure (14) qui sont réalisées de telle manière que l'élément de verrouillage (20) peut être amené en engagement avec la réception de verrouillage inférieure (12) dans la position de fermeture (S_{S}) de la fenêtre, et en engagement avec la réception de verrouillage supérieure (14) dans une position d'aération (S_{L}) ménageant un intervalle d'aération pour la fenêtre.

3. Fenêtre de toit à ouverture par projection et par rotation selon la revendication 1 ou 2,
**caractérisée en ce que** l'élément de verrouillage (20) comprend un élément en crochet (22) capable de pivoter, agencé parallèlement au plan du cadre de fenêtre (4).

4. Fenêtre de toit à ouverture par projection et par rotation selon l'une des revendications précédentes,
**caractérisée en ce qu'**au moins une réception de verrouillage (12 ; 14) est réalisée sous forme d'au moins une fente longitudinale qui, dans la position de fermeture (S_{S}) de la fenêtre, s'étend sensiblement perpendiculairement au plan de pivotement de l'élément en crochet (22), pour l'engagement de l'élément de verrouillage (20) et/ou de l'élément de verrouillage de nettoyage (30).

5. Fenêtre de toit à ouverture par projection et par rotation selon l'une des revendications précédentes,
**caractérisée en ce que** l'élément de verrouillage de nettoyage (30) est agencé dans une zone de coin (16), en particulier une zone de coin inférieur du cadre de fenêtre (4).

6. Fenêtre de toit à ouverture par projection et par rotation selon l'une des revendications précédentes,
**caractérisée en ce que** l'élément de verrouillage de nettoyage (30) est réalisé sous forme d'un élément en tenon en translation.

7. Fenêtre de toit à ouverture par projection et par rotation selon l'une des revendications précédentes, dans laquelle le cadre de fenêtre (4) comprend des éléments profilés individuels (18) qui sont reliés les uns aux autres via au moins un élément de liaison respectif (17) au niveau des zones d'aboutement, en particulier au niveau des zones de coin (16) de l'élément de fenêtre (4),
**caractérisée en ce que** l'élément de verrouillage de nettoyage (30) est intégré dans l'élément de liaison (17).

8. Fenêtre de toit à ouverture par projection et par rotation selon l'une des revendications précédentes,
**caractérisée en ce que** le bloc de verrouillage (10) est agencé sur le cadre dormant (2) au niveau d'un côté extérieur (3) de la fenêtre.

9. Fenêtre de toit à ouverture par projection et par rotation selon l'une des revendications précédentes,
**caractérisée en ce que** le bloc de verrouillage (10) est réalisé de manière intégrale avec le cadre dormant (2).

10. Fenêtre de toit à ouverture par projection et par rotation selon l'une des revendications précédentes,
**caractérisée en ce que** le bloc de verrouillage (10) est agencé sur le cadre dormant (2) de telle sorte que le cadre de fenêtre (4) pivoté dans la position de nettoyage de fenêtre (S_{R}) est susceptible d'être verrouillé sensiblement dans une position perpendiculaire par rapport à son plan d'extension principal.
